# FASCICULE DE BREVET EUROPEEN

(11) **EP 4 062 651 B1**
(45) Date de publication et mention de la délivrance du brevet: **04.10.2023**
(21) Numéro de dépôt: 20807422.9
(22) Date de dépôt: 19.11.2020
(51) Int. Cl.: H04R 3/02, H04R 3/00

(54) **DISPOSITIF DE GÉNÉRATION D'UN SIGNAL DE COMMANDE D'UN SYSTÈME ÉLECTRIQUE**
VORRICHTUNG ZUR ERZEUGUNG EINES STEUERSIGNALS FÜR EIN ELEKTRISCHES SYSTEM
DEVICE FOR GENERATING A CONTROL SIGNAL FOR AN ELECTRICAL SYSTEM

(30) Priorité: 22.11.2019 FR 1913122
(43) Date de publication de la demande: 28.09.2022
(73) Titulaire: Centre National de la Recherche Scientifique, 75794 Paris (FR); Institut de Recherche et de Coordination Acoustique / Musique, 75004 Paris (FR); Sorbonne Université, 75006 Paris (FR)
(72) Inventeur: HELIE, Thomas, 75013 PARIS (FR); LEBRUN, Tristan, 75020 PARIS (FR)
(74) Mandataire: Lavoix
(86) Numéro de dépôt international: PCT/EP2020/082758
(87) Numéro de publication internationale: WO 2021/099509

(56) Documents cités:
- CN-A- 103 945 306
- US-A1- 2010 318 205
- US-A1- 2013 259 245
- Tristan Lebrun ET AL: "Correction temps-réel d'un haut-parleur électrodynamique: Modélisation, mesures et asservissement", , 23 novembre 2016 (2016-11-23), XP055714975, Extrait de l'Internet: URL:https://hal.archives-ouvertes.fr/hal-0 1466451/document [extrait le 2020-07-15]

## Description

La présente invention concerne un dispositif de génération d'un signal de commande d'un système électrique. La présente invention porte également sur un système audio comprenant un tel dispositif. La présente invention porte aussi sur un procédé associé.

La passivité décrit le fait qu'un système ne peut créer spontanément de l'énergie mais seulement la stocker et/ou la dissiper. A titre illustratif, un réseau de résistances, diodes, bobines ou condensateurs (linéaires ou non) connecté à un haut-parleur modifiera le comportement mécanique et acoustique du haut-parleur mais sans générer d'oscillations entretenues (effet Larsen) ou d'instabilités. La passivité assure cette robustesse. Plus généralement, un système physique passif satisfait un bilan de puissance de type dE(t)/dt= Pext(t)-Pdis(t) (variation temporelle de l'énergie stockée = puissance apportée par l'extérieur - puissance dissipée) avec une puissance dissipée Pdis positive (ou nulle dans le cas conservatif).

Dans le cas d'asservissements complexes, les asservissements sont susceptibles d'être implémentés sous une forme numérique temps-réel, c'est-à-dire au moyen de systèmes embarqués comprenant des convertisseurs analogiques-numériques, des générateurs de signaux électriques et un calculateur numérique hardware (en français « matériel informatique »). Le calcul du signal d'asservissement est alors rendu après un temps de latence, équivalent à un retard, qui est ici noté T. Un tel retard est inhérent à tout asservissement réalisé par des systèmes numériques hardware (microprocesseur, DSP, micro-contrôleur, FPGA) dû au temps pris par le calcul.

Or, l'inclusion d'un retard dans une boucle de rétro-action est susceptible de détériorer la propriété de passivité et de rendre ainsi l'asservissement inefficace ou même de provoquer sa déstabilisation.

Le document US 2010/318205 A1 (publié le 16 décembre 2010) décrit un appareil et un procédé de traitement de signal pour la contre-réaction motionnelle d'un haut-parleur. Toutefois, il ne décrit pas la caractéristique selon laquelle un composant commandable d'un bloc numérique est configuré pour générer un signal de sortie numérique en fonction d'un signal d'entrée converti et d'une modélisation d'un contrôleur numérique connecté à un composant passif numérique ayant une deuxième impédance caractéristique passive, la valeur de la deuxième impédance caractéristique étant choisie en fonction de la valeur d'une première impédance caractéristique.

Il existe donc un besoin pour un dispositif permettant d'asservir un système de manière passive.

A cet effet, la présente description a pour objet un dispositif de génération d'un signal de commande d'un système électrique, le dispositif de génération comprenant :
- une entrée pour un signal d'entrée en provenance du système électrique, le signal d'entrée étant un signal analogique représentatif d'une tension, respectivement d'un courant,
- une sortie pour le signal de commande, le signal de commande étant un signal analogique représentatif d'un courant, respectivement d'une tension, le signal de commande ayant une première composante et une deuxième composante,
- un bloc analogique connecté à l'entrée et à la sortie du dispositif de génération, le bloc analogique comprenant un circuit électrique comprenant un composant passif analogique ayant une première impédance caractéristique passive, un composant de mesure de tension, respectivement de courant, et un générateur de courant, respectivement de tension,
- un bloc numérique comprenant au moins un composant commandable numériquement,
- un convertisseur analogique-numérique connecté entre le bloc analogique et le bloc numérique, et
- un convertisseur numérique-analogique connecté entre le bloc analogique et le bloc numérique,

le composant passif analogique du circuit électrique étant configuré pour générer la première composante du signal de commande et le générateur du circuit électrique étant configuré pour générer la deuxième composante du signal de commande, le circuit électrique étant configuré pour sommer la première et de la deuxième composante générées afin d'obtenir le signal de commande,
le convertisseur analogique-numérique étant configuré pour convertir en numérique une mesure du signal d'entrée effectuée par le composant de mesure du bloc analogique pour obtenir un signal d'entrée converti,
le composant commandable du bloc numérique étant configuré pour générer un signal de sortie numérique en fonction du signal d'entrée converti et d'une modélisation d'un contrôleur numérique connecté à un composant passif numérique ayant une deuxième impédance caractéristique passive, la valeur de la deuxième impédance caractéristique étant choisie en fonction de la valeur de la première impédance caractéristique,
le convertisseur numérique-analogique étant configuré pour convertir en analogique le signal de sortie numérique pour obtenir une commande du générateur, la deuxième composante du signal de commande générée par le générateur étant fonction de la commande obtenue à partir du bloc numérique.

Suivant d'autres aspects avantageux, le dispositif de génération comprend une ou plusieurs des caractéristiques suivantes, prises isolément ou suivant toutes les combinaisons techniquement possibles :
- le composant passif analogique et le composant passif numérique sont de même nature ;
- chacun du composant passif analogique et du composant passif numérique est une résistance ;
- lorsque le signal d'entrée est représentatif d'une tension et le signal de commande est représentatif d'un courant, la deuxième impédance caractéristique est supérieure ou égale à la première impédance caractéristique, et
- lorsque le signal d'entrée est représentatif d'un courant et le signal de commande est représentatif d'une tension, la deuxième impédance caractéristique est inférieure ou égale à la première impédance caractéristique ;
- lorsque le signal d'entrée est représentatif d'une tension et le signal de commande est représentatif d'un courant, le composant de mesure est un composant de mesure de tension et le générateur est un générateur de courant, le composant passif analogique étant connecté en parallèle de l'entrée et de la sortie et en parallèle du générateur et du composant de mesure, et
- lorsque le signal d'entrée est représentatif d'un courant et le signal de commande est représentatif d'une tension, le composant de mesure est un composant de mesure de courant et le générateur est un générateur de tension, le composant passif analogique étant connecté en série avec le générateur et le composant de mesure entre l'entrée et la sortie ;
- lorsque le signal d'entrée est représentatif d'une tension et le signal de commande est représentatif d'un courant, la modélisation est une modélisation du contrôleur numérique connecté en série du composant passif numérique, et
- lorsque le signal d'entrée est représentatif d'un courant et le signal de commande est représentatif d'une tension, la modélisation est une modélisation du contrôleur numérique connecté en parallèle du composant passif numérique ;
- le composant commandable est configuré pour :
   - convertir le signal d'entrée converti en provenance du convertisseur analogique-numérique en un premier signal intermédiaire fonction de la deuxième impédance caractéristique et représentatif d'une onde de puissance,
   - convertir le premier signal intermédiaire en un deuxième signal intermédiaire fonction de la deuxième impédance caractéristique et représentatif d'une tension, respectivement d'un courant,
   - calculer un troisième signal intermédiaire en fonction du deuxième signal intermédiaire et de la modélisation,
   - convertir le troisième signal intermédiaire en un quatrième signal intermédiaire fonction de la deuxième impédance caractéristique et représentatif d'une onde de puissance, et
   - convertir le quatrième signal intermédiaire en le signal de sortie numérique du composant commandable en fonction de la deuxième impédance caractéristique, le quatrième signal intermédiaire étant représentatif d'une tension, respectivement d'un courant.
- le composant commandable 70 est choisi dans la liste constituée de : un microprocesseur, un processeur de signal numérique, un micro-contrôleur et un réseau de portes programmables.

L'invention a également pour objet un système audio, tel qu'un haut-parleur, comprenant un dispositif tel que décrit précédemment.

L'invention a également pour objet un procédé de génération d'un signal de commande d'un système électrique à partir d'un dispositif de génération tel que décrit précédemment, le procédé comprenant :
- la réception d'un signal d'entrée en provenance du système électrique en entrée du dispositif de génération, le signal d'entrée étant un signal analogique représentatif d'une tension, respectivement d'un courant,
- la conversion en numérique d'une mesure du signal d'entrée effectuée par le composant de mesure du bloc analogique pour obtenir un signal d'entrée converti,
- la génération d'un signal de sortie numérique par le composant commandable du bloc numérique,
- la conversion en analogique du signal de sortie numérique pour obtenir une commande du générateur du circuit électrique,
- la génération de la première composante du signal de commande par le composant passif analogique du circuit électrique,
- la génération de la deuxième composante du signal de commande par le générateur du circuit électrique en fonction de la commande obtenue à partir du bloc numérique, et
- la somme de la première composante et de la deuxième composante générées par le circuit électrique pour obtenir le signal de commande.

D'autres caractéristiques et avantages de l'invention apparaîtront à la lecture de la description qui suit de modes de réalisation de l'invention, donnée à titre d'exemple uniquement, et en référence aux dessins qui sont :
- [Fig 1] figure 1, une représentation schématique d'une connexion directe entre un système physique S et un contrôleur numérique Sc,
- [Fig 2] figure 2, une représentation schématique d'une connexion du système physique S de la figure 1 au contrôleur numérique Sc via une ligne de transmission passive introduisant un retard (T/2 à l'aller et T/2 au retour),
- [Fig 3] figure 3, une représentation schématique d'une connexion d'un système physique S à un contrôleur passif retardé formé d'un bloc analogique hardware et d'un bloc numérique hardware,
- [Fig 4] figure 4, une représentation schématique du bloc analogique de la figure 3 dans le cas d'un contrôleur de type admittance,
- [Fig 5] figure 5, une représentation schématique du bloc analogique de la figure 3 dans le cas d'un contrôleur de type impédance,
- [Fig 6] figure 6, une représentation schématique d'un système Scr comprenant un contrôleur Sc connecté à un composant passif analogique dans le cas d'un contrôleur de type admittance,
- [Fig 7] figure 7, une représentation schématique d'un système Scr comprenant un contrôleur Sc connecté à un composant passif analogique dans le cas d'un contrôleur de type impédance, et
- [Fig 8] figure 8, une représentation schématique d'un procédé mis en oeuvre par les composants du bloc numérique de la figure 3.

### Principe général

La figure 1 illustre l'état de la technique. Sur cette figure 1, un système physique S à contrôler électriquement est connecté directement à un contrôleur numérique passif Sc à temps discret via un calculateur numérique hardware temps réel 20 et des convertisseurs analogique-numérique 22 et numérique-analogique 24. Comme représenté sur cette figure 1, un retard T dans le signal retourné au système S vient détériorer la propriété de passivité.

Le principe de l'invention consiste à encapsuler artificiellement le retard T, intrinsèque au calculateur hardware, dans une ligne de transmission électrique passive virtuelle 30 représentée en figure 2. Une telle ligne de transmission introduit un retard de T/2 à l'aller et de T/2 au retour. Le principe à l'origine de l'encapsulage artificiel du retard T dans une ligne de transmission est résumé dans ce qui suit.

Le système S (respectivement Sc) possède (au moins) un port électrique caractérisé par une tension Vs et un courant Is (respectivement tension Vsc et courant Isc). Connectons virtuellement ces deux systèmes de part et d'autre de la ligne de transmission. La propagation est décrite par deux équations de transport, dont les solutions sont des ondes aller/retour, notées W^{+/-} (où, pour un système donné S ou Sc, W⁺ désignera l'onde qui en sort et W⁻ l'onde qui y entre). On considère ici une transmission sans perte, unidimensionnelle et dans un milieu d'impédance caractéristique r (en Ohm).

Les variables d'ondes aller/retour associées à S et Sc sont notées Ws^{+/-} et Wsc^{+/-}, respectivement. L'onde entrante dans Sc à l'instant t est égale à l'onde sortante de S à l'instant t-T/2, soit Wsc⁻(t) = Ws⁺(t-T/2) et réciproquement, Ws⁻(t) = Wsc⁺(t-T/2) de S à Sc, ce qui implique une durée d'aller-retour totale T.

Les tensions (Vs, Vsc) et courants (Is, Isc) sont converties en variables d'ondes aller/retour Ws^{+/-} et Wsc^{+/-} via le changement de variable suivant : ${W}^{+ / -} \left(t\right) = \sqrt{\frac{2}{r}} \left[V\left(t\right)+/-r l\left(t\right)\right] ,$ qui dépend de l'impédance caractéristique r choisie. En particulier, la conversion au niveau du port électrique de S s'exprime : $Vs \left(t\right) = \sqrt{\frac{r}{2}} {Wsc}^{+} \left(t-T/2\right) + r ls \left(t\right) .$

Dans (2) apparait une relation instantanée (sans retard) entre Vs et Is à travers r. Cette relation sera réalisée physiquement en plaçant un composant passif analogique entre S et le calculateur.

Le reste de la conversion est implanté numériquement dans le calculateur, c'est-à-dire (i) la conversion (2) ôtée la relation instantanée entre Vs et Is, (ii) la conversion (1) pour Sc, liant (Vc, Ic) à (Wsc⁺, Wsc⁻).

De plus, pour les systèmes Sc stationnaires, le retard T/2 entre Ws⁺ et Wsc⁻ peut être propagé entre Wsc⁺ et Ws⁻, afin de considérer de manière équivalente un retard T entre Wsc⁺ et Ws⁻ (et aucun retard entre Ws⁺ et Wsc⁻).

Ainsi, plutôt que d'interfacer directement le système physique S au contrôleur numérique passif Sc, le principe de l'invention consiste à :
- interfacer le système physique S à un circuit analogique comprenant un générateur et un composant passif analogique, l'impédance du composant passif analogique étant destinée à représenter l'impédance caractéristique de la ligne de transmission électrique virtuelle,
- modifier le calculateur numérique hardware 20 (selon un algorithme approprié) de sorte que le contrôleur Sc soit vu au travers de la ligne de transmission. Cette modification consiste à simuler un système Scr (et non plus Sc) encapsulé dans une suite d'opérations algébriques reproduisant l'équation (1) précédente.

Cette configuration permet d'intégrer le retard intrinsèque au calculateur hardware sous une forme passive.

### Mise en oeuvre du principe général

La figure 3 illustre un dispositif 40 de génération d'un signal de commande d'un système électrique S. Par le terme « système électrique », il est entendu un système contrôlé électriquement.

Le dispositif de génération 40 est un système de type admittance ou de type impédance. Un système de type admittance est un système propre à recevoir une tension et à retourner un courant. Un système de type impédance est un système propre à recevoir un courant et à retourner une tension.

Le dispositif de génération 40 comprend une entrée 42, une sortie 44, un bloc analogique 46, un convertisseur analogique-numérique 48, un bloc numérique 50 et un convertisseur numérique-analogique 52.

L'entrée 42 est propre à recevoir un signal d'entrée Vc, le en provenance du système électrique S. Le signal d'entrée Vc, le est un signal analogique représentatif d'une tension Vc lorsque le dispositif de génération 40 est de type admittance et représentatif d'un courant le lorsque le dispositif de génération 40 est de type impédance.

La sortie 44 est propre à envoyer un signal de commande Is, Vs au système électrique S. Le signal de commande Is, Vs est un signal analogique représentatif d'un courant Is lorsque le dispositif de génération 40 est de type admittance et représentatif d'une tension Vs lorsque le dispositif de génération 40 est de type impédance.

Le bloc analogique 46 est connecté à l'entrée 42 et à la sortie 44 du dispositif de génération 40.

Comme illustré par les figures 4 et 5, le bloc analogique 46 comprend un circuit électrique hardware 60 comprenant un composant passif analogique 62, un composant 64 de mesure du signal d'entrée Vc, le et un générateur 66.

En particulier, comme illustré par la figure 4 (Type Norton), lorsque le dispositif de génération 40 est de type admittance, le composant de mesure 64 est un composant de mesure de tension, tel qu'un voltmètre, et le générateur 66 est un générateur de courant. Le composant passif analogique 62 est connecté en parallèle entre l'entrée 42 et de la sortie 44 et en parallèle du générateur 66 et du composant de mesure 64.

Dans l'exemple illustré par la figure 5 (Type Thévenin), lorsque le dispositif de génération 40 est de type impédance, le composant de mesure 64 est un composant de mesure de courant, tel qu'un ampèremètre, et le générateur 66 est un générateur de tension. Le composant passif analogique 62 est connecté en série avec le générateur 66 et avec le composant de mesure 64 entre l'entrée 42 et la sortie 44.

Dans l'exemple illustré par les figures 4 et 5, le composant passif analogique 62 est un composant dissipatif tel qu'une résistance.

En variante, le composant passif analogique 62 est un condensateur ou une bobine.

Le circuit électrique 60 est configuré pour générer le signal de commande Is, Vs du système électrique S résultant de la somme d'une première composante et d'une deuxième composante toutes deux générées par des composants du circuit électrique 60.

Plus précisément, le composant passif analogique 62 du circuit électrique 60 est configuré pour générer la première composante du signal de commande Is, Vs, résultant du passage du signal d'entrée Vc, le dans le composant passif analogique 62. Dans le cas Norton, la première composante est un courant I1. Dans le cas Thévenin, la première composante est une tension T1.

Le générateur 66 du circuit électrique 60 est configuré pour générer la deuxième composante du signal de commande Is, Vs en fonction d'une commande reçue par le générateur 66. La commande est générée par le bloc numérique 50, comme cela sera décrit dans la suite de la description. Le générateur 66 est, ainsi, commandé par le bloc numérique 50 et génère la deuxième composante en fonction de la commande reçue en provenance du bloc numérique 50. Dans le cas Norton, la deuxième composante est un courant I2. Dans le cas Thévenin, la deuxième composante est une tension T2.

Le convertisseur analogique-numérique 48 est connecté entre la sortie du bloc analogique 46 et l'entrée du bloc numérique 50.

Le convertisseur analogique-numérique 48 est configuré pour convertir en numérique une mesure du signal d'entrée Vc, le effectuée par le composant de mesure 64 du bloc analogique 46 pour obtenir un signal d'entrée converti S_{E-C} lisible par le bloc numérique 50.

Le bloc numérique 50 comprend au moins un composant 70 commandable numériquement. Le composant commandable 70 est un élément physique. Plus précisément, le composant commandable 70 est un calculateur.

Par exemple, le composant commandable numériquement 70 est un microprocesseur, un DSP (de l'anglais « Digital Signal Processor » traduit en français par « processeur de signal numérique »), un micro-contrôleur ou encore un FPGA (de l'anglais « field-programmable gate array » traduit en français par « réseau de portes programmables »).

Le composant commandable 70 est configuré pour générer un signal de sortie numérique Sₛ₋ₙᵤₘ (correspondant à la commande en numérique du générateur 66 du circuit électrique 60) e n fonction du signal d'entrée converti S_{E-C} et d'une modélisation Scr d'un contrôleur numérique Sc connecté à un composant passif numérique ayant une deuxième impédance caractéristique.

Le composant passif analogique et le composant passif numérique sont de même nature. Par exemple, chacun du composant passif analogique 62 et du composant passif numérique est une résistance.

La valeur de la deuxième impédance caractéristique est choisie en fonction de la valeur de la première impédance caractéristique.

En particulier, lorsque le dispositif de génération 40 est de type admittance, la deuxième impédance caractéristique est supérieure ou égale à la première impédance caractéristique. Lorsque le dispositif de génération 40 est de type impédance, la deuxième impédance caractéristique est inférieure ou égale à la première impédance caractéristique.

En effet, la ligne de transmission est conservative si la première et la deuxième impédance caractéristique sont égales. Néanmoins, en pratique, la première impédance caractéristique est connue à une précision près, ce qui empêche l'égalité stricte. Par exemple, dans le cas de résistances, la première impédance caractéristique est notée R et la deuxième impédance caractéristique est notée r. Dans le cas admittance, r ≥ R et la puissance dissipée par la ligne virtuelle est donnée par (1/R-1/r) *Sₛ₋ₙᵤₘ² ≥ 0 où Sₛ₋ₙᵤₘ est le signal de sortie numérique. Dans le cas impédance, r ≤ R et la puissance dissipée par la ligne virtuelle est donnée par (R-r) *Sₛ₋ₙᵤₘ² ≥ 0.

Le contrôleur numérique Sc est un système dynamique à temps discret, linéaire ou non, destiné au contrôle du système électrique S. Ce contrôleur numérique Sc est de type admittance (entrée en tension v(n) et sortie en courant i(n)) ou impédance (entrée en courant i(n) et sortie en tension v(n)).

Avantageusement, le contrôleur numérique Sc est passif, c'est-à-dire, satisfaisant l'équation [E(n+1) - E(n)] / T = Pext(n) - Pdis(n) avec Pdis(n) ≥ 0, où la puissance apportée par l'extérieur Pext(n) est le produit « entrée.sortie », c'est-à-dire dans les deux cas, v(n).i(n).

La modélisation Scr du contrôleur numérique Sc connecté au composant passif numérique correspond à l'ajout d'une boucle de rétroaction au contrôleur Sc. Cette modélisation met en relation le nouveau couple « tension w(n) et courant j(n) ».

Notamment, dans l'exemple illustré par la figure 6, le composant passif numérique est une résistance d'impédance r et le dispositif de génération 40 est de type admittance. Dans ce cas, la modélisation Scr est une modélisation du contrôleur numérique Sc connecté en série du composant passif numérique d'impédance r. Le bouclage s'exprime sous la forme : w(n)= v(n)+r.i(n) & j(n) = i(n). La puissance dissipée par le composant passif numérique est donnée par : Pr(n)= r. i(n)².

Dans l'exemple illustré par la figure 7, le composant passif numérique est une résistance d'impédance r et le dispositif de génération 40 est de type impédance. Dans ce cas, la modélisation Scr est une modélisation du contrôleur numérique Sc connecté en parallèle du composant passif numérique d'impédance r. Le bouclage s'exprime sous la forme : w(n)=v(n) & j(n) = i(n)+v(n)/r. La puissance dissipée par le composant passif numérique est donnée par : Pr(n)= v(n)²/r.

Dans ces exemples, l'ensemble Scr est passif car le composant passif numérique d'impédance r ajoute de la dissipation au contrôleur Sc. En effet, puisque v(n)i(n)= -Pr(n) + w(n)j(n), le bilan de puissance devient : $\left[E\left(n+1\right)-E\left(n\right)\right] / T = - \left[Pdis\left(n\right)+Pr\left(n\right)\right] + w \left(n\right) . j \left(n\right)$ où w(n).j(n) représente la puissance apportée à l'ensemble Scr par l'extérieur, et où la puissance dissipée par l'ensemble Scr est Pdis(n)+ Pr(n) ≥ Pdis(n) ≥ 0.

Dans un exemple, le contrôleur numérique Sc est décrit par les équations suivantes. Ces équations sont données dans le cas d'un contrôleur numérique de type admittance d'entrée v(n) et de sortie i(n). Un tel contrôleur est représenté par :
- un vecteur d'état x(n) de dimension Nₓ,
- une équation sur la dynamique de son état en fonction de l'entrée v(n): $δ x \left(n\right) / T = \left[J\left(x\left(n\right)\right)-M\left(x\left(n\right)\right)\right] {∇}_{d} H \left(x\left(n\right), δx\left(n\right)\right) + G \left(x\left(n\right)\right) v \left(n\right)$ avec
   - $x \left(n+1\right) = x \left(n\right) + δ x \left(n\right) ;$
   - J : matrice antisymétrique de taille Nₓ x Nₓ ;
   - M : matrice symétrique positive de taille Nₓ x Nₓ ;
   - G : vecteur de taille Nₓ ;
   - H : fonction régulière scalaire définie positive ;
   - ∇_{d}: opérateur tel que ∇_{d}H(x(n), δx(n)). δx(n) = H(x(n+1)) - H(x(n)).
- une équation sur sa sortie i(n): $i \left(n\right) = G {\left(x\left(n\right)\right)}^{⊤} {∇}_{d} H \left(x\left(n\right), δx\left(n\right)\right) .$

L'énergie du contrôleur Sc est défini par E(n) = H(x(n)). D'après (e.1) et (e.2), on peut alors écrire $\left[E\left(n+1\right)-E\left(n\right)\right] / T = i \left(n\right) v \left(n\right) - {∇}_{d} H {\left(x\left(n\right), δx\left(n\right)\right)}^{⊤} M \left(x\left(n\right)\right) {∇}_{d} H \left(x\left(n\right), δx\left(n\right)\right)$ où ∇_{d}H(x(n), δx(n))^{T} M(x(n)) ∇_{d}H(x(n), δx(n)) ≥ 0 (puissance dissipée positive ou nulle).

La passivité du système à temps discret est garantie par : $\left[E\left(n+1\right)-E\left(n\right)\right] / T \leq i \left(n\right) . v \left(n\right) .$

La construction de solveur pour les équations (e.1) et (e.2) peut être retrouvée dans la littérature (voir par exemple l'article de Itoh, T., & Abe, K. (1988). Hamiltonian-conserving discrète canonical équations based on variational différence quotients. Journal of Computational Physics, 76(1), 85-102; ou l'article de Falaize, A., & Hélie, T. (2016). Passive guaranteed simulation of analog audio circuits: A port-Hamiltonian approach. Applied Sciences, 6(10), 273).

Dans ce cas, la modélisation pour le système Scr comprenant le contrôleur Sc connecté au composant passif numérique d'impédance r est donnée par les équations suivantes. En premier lieu, le bouclage entrée-sortie associé au système Scr s'écrit (voir figure 6): $v \left(n\right) = w \left(n\right) - r . i \left(n\right) ,$ que l'on peut injecter dans l'équation (e.1), ce qui mène à : $δ x \left(n\right) / T = \left[J\left(x\left(n\right)\right)-M\left(x\left(n\right)\right)\right] {∇}_{d} H \left(x\left(n\right), δx\left(n\right)\right) + G \left(x\left(n\right)\right) w \left(n\right) ,$ avec ${M}^{*} \left(x\left(n\right)\right) = M \left(x\left(n\right)\right) + r {G}^{T} \left(x\left(n\right)\right) G \left(x\left(n\right)\right) \geq 0 .$

Ainsi, le même solveur est utilisable pour simuler Sc et Scr. En effet, pour passer de Sc à Scr, il suffit de substituer M par M*, qui ont la même propriété (matrice symétrique positive).

Pour générer le signal de sortie numérique Sₛ₋ₙᵤₘ, le composant commandable 70 est configuré pour mettre en oeuvre un procédé comprenant, par exemple, les étapes illustrées sur l'organigramme de la figure 8.

Le procédé comprend une étape 100 de conversion du signal d'entrée converti S_{E-C} en provenance du convertisseur analogique-numérique 48 en un premier signal intermédiaire Sᵢₙₜ₁ fonction de la deuxième impédance caractéristique et représentatif d'une onde de puissance. Plus précisément, le premier signal intermédiaire Sᵢₙₜ₁ représente l'onde de puissance de la ligne de transmission virtuelle, c'est-à-dire l'onde transmise du système physique S au contrôleur numérique Sc par la ligne de transmission virtuelle d'impédance caractéristique r.

Par exemple, lorsque le dispositif de génération 40 est de type admittance et que le composant passif numérique est une résistance d'impédance r, le premier signal intermédiaire Sᵢₙₜ₁ est obtenu par multiplication de signal d'entrée converti S_{E-C} avec $\sqrt{\frac{2}{r}}$ et par soustraction d'un quatrième signal intermédiaire Sᵢₙₜ₄ obtenu à l'instant précédent. L'obtention du quatrième signal intermédiaire Sᵢₙₜ₄ à l'instant présent est décrit dans la suite de la description.

Par exemple, lorsque le dispositif de génération 40 est de type impédance et que le composant passif numérique est une résistance d'impédance r, le premier signal intermédiaire Sᵢₙₜ₁ est obtenu par multiplication de signal d'entrée converti S_{E-C} avec $\sqrt{2 r}$ et par addition d'un quatrième signal intermédiaire Sᵢₙₜ₄ obtenu à l'instant précédent. L'obtention du quatrième signal intermédiaire Sᵢₙₜ₄ à l'instant présent est décrit dans la suite de la description.

Le procédé comprend une étape 110 de conversion du premier signal intermédiaire Sᵢₙₜ₁ en un deuxième signal intermédiaire Sᵢₙₜ₂ fonction de la deuxième impédance caractéristique et représentatif d'une tension ou d'un courant à appliquer au contrôleur Sc.

Par exemple, lorsque le dispositif de génération 40 est de type admittance et que le composant passif numérique est une résistance d'impédance r, le deuxième signal intermédiaire Sᵢₙₜ₂ est obtenu par multiplication du premier signal intermédiaire Sᵢₙₜ₁ avec $\sqrt{2 r}$.

Par exemple, lorsque le dispositif de génération 40 est de type impédance et que le composant passif numérique est une résistance d'impédance r, le deuxième signal intermédiaire Sᵢₙₜ₂ est obtenu par multiplication du premier signal intermédiaire Sᵢₙₜ₁ avec $\sqrt{\frac{2}{r}}$.

Le procédé comprend une étape 120 de calcul d'un troisième signal intermédiaire Sᵢₙₜ₃ en fonction du deuxième signal intermédiaire Sᵢₙₜ₂ et de la modélisation Scr. Le troisième signal intermédiaire Sᵢₙₜ₃ est donc obtenu par simulation du système numérique Scr qui reproduit le système passif original Sc interfacé à la ligne de transmission d'impédance caractéristique r. Cette étape permet, ainsi, d'obtenir la valeur de courant ou de tension en sortie de l'ensemble formé du contrôleur Sc connecté au composant passif numérique.

Lorsque le dispositif de génération 40 est de type admittance, le troisième signal intermédiaire Sᵢₙₜ₃ est représentatif d'un courant. Lorsque le dispositif de génération 40 est de type impédance, le troisième signal intermédiaire Sᵢₙₜ₃ est représentatif d'une tension.

Le procédé comprend une étape 130 de conversion du troisième signal intermédiaire Sᵢₙₜ₃ en un quatrième signal intermédiaire Sᵢₙₜ₄ fonction de la deuxième impédance caractéristique r et représentatif d'une onde de puissance.

Par exemple, lorsque le dispositif de génération 40 est de type admittance et que le composant passif numérique est une résistance d'impédance r, le quatrième signal intermédiaire Sᵢₙₜ₄ est obtenu par multiplication du troisième signal intermédiaire Sᵢₙₜ₃ avec $\sqrt{2 r}$ et par ajout du premier signal intermédiaire Sᵢₙₜ₁.

Par exemple, lorsque le dispositif de génération 40 est de type impédance et que le composant passif numérique est une résistance d'impédance r, le quatrième signal intermédiaire Sᵢₙₜ₄ est obtenu par multiplication du troisième signal intermédiaire Sᵢₙₜ₃ avec $\sqrt{\frac{2}{r}}$ et par soustraction du premier signal intermédiaire Sᵢₙₜ₁.

Le procédé comprend une étape 140 de conversion du quatrième signal intermédiaire Sᵢₙₜ₄ en le signal de sortie numérique Sₛ₋ₙᵤₘ du composant commandable 70 en fonction de la deuxième impédance caractéristique.

Par exemple, lorsque le dispositif de génération 40 est de type admittance et que le composant passif numérique est une résistance d'impédance r, le signal de sortie numérique Sₛ₋ₙᵤₘ est obtenu par multiplication du troisième signal intermédiaire Sᵢₙₜ₃ avec $\left(-\sqrt{\frac{2}{r}}\right)$.

Par exemple, lorsque le dispositif de génération 40 est de type impédance et que le composant passif numérique est une résistance d'impédance r, le signal de sortie numérique Sₛ₋ₙᵤₘ est obtenu par multiplication du troisième signal intermédiaire Sᵢₙₜ₃ avec $\left(-\sqrt{2 r}\right)$.

Le convertisseur numérique-analogique 52 est connecté entre l'entrée du bloc analogique 46 et la sortie du bloc numérique 50.

Avantageusement, le convertisseur analogique-numérique 48 et le convertisseur numérique-analogique 52 sont synchronisés sur un signal d'horloge commun.

Le convertisseur numérique-analogique 52 est configuré pour convertir en analogique le signal de sortie numérique Sₛ₋ₙᵤₘ pour obtenir une commande analogique du générateur 66 induisant la génération de la deuxième composante du signal de commande Is, Vs par le générateur 66.

Le fonctionnement du dispositif de génération 40 va maintenant être décrit.

Initialement, le dispositif de génération 40 reçoit en entrée un signal d'entrée Vc, le en provenance du système électrique S.

Le composant passif analogique 62 du circuit électrique 60 génère la première composante du signal de commande Is, Vs en fonction du signal d'entrée Vc, Ic.

Le générateur 66 du circuit électrique 60 génère la deuxième composante du signal de commande Is, Vs en fonction d'une commande reçue en provenance du bloc numérique 50.

La première composante et la deuxième composante générées sont sommées en sortie du circuit électrique 60 pour former le signal de commande Is, Vs.

La commande du générateur 66 est obtenue par les étapes suivantes. Une mesure du signal d'entrée Vc, le est converti en numérique par le convertisseur analogique-numérique 48 pour obtenir un signal d'entrée converti S_{E-C}.

Le composant commandable 70 du bloc numérique 50 génère ensuite un signal de sortie numérique Sₛ₋ₙᵤₘ correspondant à la commande en numérique du générateur 66.

Le signal de sortie numérique Sₛ₋ₙᵤₘ est converti en analogique par le convertisseur numérique-analogique 52, ce qui permet d'obtenir la commande en analogique du générateur 66. En fonction de la commande reçue, le générateur 66 génère la deuxième composante du signal de commande Is, Vs.

Ainsi, le dispositif de génération 40 a été conçu pour asservir de manière passive un système S piloté électriquement. Il permet notamment de préserver la passivité de la connexion en présence d'un retard entre un système à temps continu à contrôler et un contrôleur à temps discret. La spécificité « temps continu/temps discret » fait que les résultats de l'état de la technique ne s'appliquent pas car ils concernent soit uniquement le domaine continu, soit uniquement le domaine numérique.

Par la combinaison d'éléments hardware analogiques (sur la partie à temps continu), d'éléments hardware numériques et d'éléments algorithmiques (sur la partie à temps discret), le dispositif de génération 40 permet de réaliser une ligne de transmission virtuelle passive « mi-physique, mi-numérique ».

Le dispositif de génération 40 tient également compte de la difficulté à marier l'impédance caractéristique de la ligne de transmission sous sa forme physique hardware R et son clone numérique r en les distinguant artificiellement dans l'élaboration du procédé. Cette approche combinée à une analyse de dissipativité conduit à une relation d'ordre entre R et r : le procédé donne les conditions qui permettent d'assurer la passivité compte-tenu des incertitudes sur R (potentielles sensibilité à la température, variations dans le temps, etc).

Le dispositif de génération 40 est notamment destiné à être utilisé pour asservir des systèmes audios, tels que des haut-parleurs, notamment des haut-parleurs corrigé pour la HIFI, des absorbeurs acoustiques pour studios et salles de concert, des instruments de musique augmentés ou encore pour la reconstruction physique de la charge impédancielle linéaire ou non d'instruments virtuels.

De manière plus générale, le dispositif de génération 40 est adaptable à tout système physique actionné, tel que des absorbeurs de vibrations et des absorbeurs acoustiques pour l'aéronautique et les transports, des contrôleurs de surfaces vibrantes (diffusion acoustique sans haut-parleur) ou des stabilisateurs de systèmes mécatroniques.

II est à noter que des informations supplémentaires provenant de capteurs physiques (signaux conditionnés et convertis en numérique) prélevés ou non sur le système physique S ou des signaux numériques (trajectoire cible, réglage ou autre type d'information) sont susceptibles d'être fournies au contrôleur Sc. Il est également à noter que le contrôleur numérique Sc pourrait être remplacé par un système passif ou à bilan de puissance équilibré possédant un port de connexion numérique.

## Revendications

1. Dispositif de génération (40) d'un signal de commande (Is ; Vs) d'un système électrique (S), le dispositif de génération (40) comprenant :
- une entrée (42) pour un signal d'entrée (Vc ; Ic) en provenance du système électrique (S), le signal d'entrée (Vc ; Ic) étant un signal analogique représentatif d'une tension, respectivement d'un courant,
- une sortie (44) pour le signal de commande (Is ; Vs), le signal de commande (Is ; Vs) étant un signal analogique représentatif d'un courant, respectivement d'une tension, le signal de commande (Is ; Vs) ayant une première composante et une deuxième composante,
- un bloc analogique (46) connecté à l'entrée (42) et à la sortie (44) du dispositif de génération (40), le bloc analogique (46) comprenant un circuit électrique (60) comprenant un composant passif analogique (62) ayant une première impédance caractéristique passive (R), un composant (64) de mesure de tension, respectivement de courant, et un générateur (66) de courant, respectivement de tension,
- un bloc numérique (50) comprenant au moins un composant (70) commandable numériquement,
- un convertisseur analogique-numérique (48) connecté entre le bloc analogique (46) et le bloc numérique (50), et
- un convertisseur numérique-analogique (52) connecté entre le bloc analogique (46) et le bloc numérique (50),
le composant passif analogique (62) du circuit électrique (60) étant configuré pour générer la première composante du signal de commande (Is ; Vs) et le générateur (66) du circuit électrique (60) étant configuré pour générer la deuxième composante du signal de commande (Is ; Vs), le circuit électrique (60) étant configuré pour sommer la première et de la deuxième composante générées afin d'obtenir le signal de commande (Is ; Vs),
le convertisseur analogique-numérique (48) étant configuré pour convertir en numérique une mesure du signal d'entrée (Vc ; Ic) effectuée par le composant de mesure (64) du bloc analogique (46) pour obtenir un signal d'entrée converti (S_{E-C}),
le composant commandable (70) du bloc numérique (50) étant configuré pour générer un signal de sortie numérique (Sₛ₋ₙᵤₘ) en fonction du signal d'entrée converti (S_{E-C}) et d'une modélisation (Scr) d'un contrôleur numérique (Sc) connecté à un composant passif numérique ayant une deuxième impédance caractéristique passive (r), la valeur de la deuxième impédance caractéristique (r) étant choisie en fonction de la valeur de la première impédance caractéristique (R),
le convertisseur numérique-analogique (52) étant configuré pour convertir en analogique le signal de sortie numérique (Sₛ₋ₙᵤₘ) pour obtenir une commande du générateur (66), la deuxième composante du signal de commande (Is ; Vs) générée par le générateur (66) étant fonction de la commande obtenue à partir du bloc numérique (50).

2. Dispositif (40) selon la revendication 1, dans lequel le composant passif analogique (62) et le composant passif numérique sont de même nature.

3. Dispositif (40) selon la revendication 1 ou 2, dans lequel chacun du composant passif analogique (62) et du composant passif numérique est une résistance.

4. Dispositif (40) selon l'une quelconque des revendications 1 à 3, dans lequel :
- lorsque le signal d'entrée (Vc) est représentatif d'une tension et le signal de commande (Is) est représentatif d'un courant, la deuxième impédance caractéristique (r) est supérieure ou égale à la première impédance caractéristique (R), et
- lorsque le signal d'entrée (Ic) est représentatif d'un courant et le signal de commande (Vs) est représentatif d'une tension, la deuxième impédance caractéristique (r) est inférieure ou égale à la première impédance caractéristique (R).

5. Dispositif (40) selon l'une quelconque des revendications 1 à 4, dans lequel :
- lorsque le signal d'entrée (Vc) est représentatif d'une tension et le signal de commande (Is) est représentatif d'un courant, le composant de mesure (64) est un composant de mesure de tension et le générateur (66) est un générateur de courant, le composant passif analogique (62) étant connecté en parallèle de l'entrée (42) et de la sortie (44) et en parallèle du générateur (66) et du composant de mesure (64), et
- lorsque le signal d'entrée (Ic) est représentatif d'un courant et le signal de commande (Vs) est représentatif d'une tension, le composant de mesure (64) est un composant de mesure de courant et le générateur (66) est un générateur de tension, le composant passif analogique (62) étant connecté en série avec le générateur (66) et le composant de mesure (64) entre l'entrée (42) et la sortie (44).

6. Dispositif (40) selon l'une quelconque des revendications 1 à 5, dans lequel :
- lorsque le signal d'entrée (Vc) est représentatif d'une tension et le signal de commande (Is) est représentatif d'un courant, la modélisation (Scr) est une modélisation du contrôleur numérique (Sc) connecté en série du composant passif numérique, et
- lorsque le signal d'entrée (Ic) est représentatif d'un courant et le signal de commande (Vs) est représentatif d'une tension, la modélisation (Scr) est une modélisation du contrôleur numérique (Sc) connecté en parallèle du composant passif numérique.

7. Dispositif (40) selon l'une quelconque des revendications 1 à 6, dans lequel le composant commandable (70) est configuré pour :
- convertir le signal d'entrée converti (S_{E-C}) en provenance du convertisseur analogique-numérique (48) en un premier signal intermédiaire (Sᵢₙₜ₁) fonction de la deuxième impédance caractéristique (r) et représentatif d'une onde de puissance,
- convertir le premier signal intermédiaire (Sᵢₙₜ₁) en un deuxième signal intermédiaire (Sᵢₙₜ₂) fonction de la deuxième impédance caractéristique (r) et représentatif d'une tension, respectivement d'un courant,
- calculer un troisième signal intermédiaire (Sᵢₙₜ₃) en fonction du deuxième signal intermédiaire (Sᵢₙₜ₂) et de la modélisation (Scr),
- convertir le troisième signal intermédiaire (Sᵢₙₜ₃) en un quatrième signal intermédiaire (Sᵢₙₜ₄) fonction de la deuxième impédance caractéristique (r) et représentatif d'une onde de puissance, et
- convertir le quatrième signal intermédiaire (Sᵢₙₜ₄) en le signal de sortie numérique (Sₛ₋ₙᵤₘ) du composant commandable (70) en fonction de la deuxième impédance caractéristique (r), le quatrième signal (Sᵢₙₜ₄) intermédiaire étant représentatif d'une tension, respectivement d'un courant.

8. Dispositif (40) selon la revendication 7, dans lequel le composant commandable 70 est choisi dans la liste constituée de : un microprocesseur, un processeur de signal numérique, un micro-contrôleur et un réseau de portes programmables.

9. Système audio, tel qu'un haut-parleur, comprenant un dispositif (40) selon l'une quelconque des revendications 1 à 8.

10. Procédé de génération d'un signal de commande (Is ; Vs) d'un système électrique (S) à partir d'un dispositif de génération (40) selon l'une quelconque des revendications 1 à 8, le procédé comprenant :
- la réception d'un signal d'entrée (Vc ; Ic) en provenance du système électrique (S) en entrée (42) du dispositif de génération (40), le signal d'entrée (Vc ; Ic) étant un signal analogique représentatif d'une tension, respectivement d'un courant,
- la conversion en numérique d'une mesure du signal d'entrée (Vc ; Ic) effectuée par le composant de mesure (64) du bloc analogique (46) pour obtenir un signal d'entrée converti (S_{E-C}),
- la génération d'un signal de sortie numérique (Sₛ₋ₙᵤₘ) par le composant commandable (70) du bloc numérique (50),
- la conversion en analogique du signal de sortie numérique (Sₛ₋ₙᵤₘ) pour obtenir une commande du générateur (66) du circuit électrique (60),
- la génération de la première composante du signal de commande (Is ; Vs) par le composant passif analogique (62) du circuit électrique (60),
- la génération de la deuxième composante du signal de commande (Is ; Vs) par le générateur (66) du circuit électrique (60) en fonction de la commande obtenue à partir du bloc numérique (50), et
- la somme de la première composante et de la deuxième composante générées par le circuit électrique (60) pour obtenir le signal de commande (Is ; Vs).

## Patentansprüche

1. Vorrichtung zur Erzeugung (40) eines Steuersignals (Is; Vs) für ein elektrisches System (S), wobei die Erzeugungsvorrichtung (40) umfasst:
- einen Eingang (42) für ein Eingangssignal (Vc; Ic) aus dem elektrischen System (S), wobei das Eingangssignal (Vc; Ic) ein analoges Signal ist, das für eine Spannung bzw. einen Strom repräsentativ ist,
- einen Ausgang (44) für das Steuersignal (Is; Vs), wobei das Steuersignal (Is; Vs) ein analoges Signal ist, das für einen Strom bzw. eine Spannung repräsentativ ist, wobei das Steuersignal (Is; Vs) eine erste Komponente und eine zweite Komponente hat,
- einen Analogblock (46), der mit dem Eingang (42) und dem Ausgang (44) der Erzeugungsvorrichtung (40) verbunden ist, wobei der Analogblock (46) eine elektrische Schaltung (60) umfasst, die eine analoge passive Komponente (62) mit einer ersten passiven charakteristischen Impedanz (R), eine Komponente (64) zur Messung der Spannung bzw. des Stroms und einen Strom- bzw. Spannungsgenerator (66) umfasst,
- einen Digitalblock (50), der mindestens eine digital steuerbare Komponente (70) umfasst,
- einen Analog-Digital-Wandler (48), der zwischen dem Analogblock (46) und dem Digitalblock (50) geschaltet ist, und
- einen Digital-Analog-Wandler (52), der zwischen dem Analogblock (46) und dem Digitalblock (50) geschaltet ist,
wobei die analoge passive Komponente (62) der elektrischen Schaltung (60) dazu ausgelegt ist, die erste Komponente des Steuersignals (Is; Vs) zu erzeugen und der Generator (66) der elektrischen Schaltung (60) dazu ausgelegt ist, die zweite Komponente des Steuersignals (Is; Vs) zu erzeugen, wobei die elektrische Schaltung (60) dazu ausgelegt ist, die erzeugte erste und zweite Komponente zu summieren, um das Steuersignal (Is; Vs) zu erhalten,
wobei der Analog-Digital-Wandler (48) dazu ausgelegt ist, eine Messung des Eingangssignals (Vc; Ic), die von der Messkomponente (64) des Analogblocks (46) durchgeführt wurde, digital umzuwandeln, um ein umgewandeltes Eingangssignal (S_{E-C}) zu erhalten,
wobei die steuerbare Komponente (70) des Digitalblocks (50) dazu ausgelegt ist, ein digitales Ausgangssignal (Sₛ₋ₙᵤₘ) in Abhängigkeit von dem umgewandelten Eingangssignal (S_{E-C}) und einer Modellierung (Scr) eines digitalen Controllers (Sc) zu erzeugen, der mit einer digitalen passiven Komponente mit einer zweiten passiven charakteristischen Impedanz (r) verbunden ist, wobei der Wert der zweiten charakteristischen Impedanz (r) in Abhängigkeit vom Wert der ersten charakteristischen Impedanz (R) ausgewählt ist,
wobei der Digital-Analog-Wandler (52) dazu ausgelegt ist, das digitale Ausgangssignal (Sₛ₋ₙᵤₘ) analog umzuwandeln, um einen Befehl vom Generator (66) zu erhalten, wobei die zweite Komponente des vom Generator (66) erzeugten Steuersignals (Is; Vs) von dem vom Digitalblock (50) erhaltenen Befehl abhängt.

2. Vorrichtung (40) nach Anspruch 1, wobei die analoge passive Komponente (62) und die digitale passive Komponente von gleicher Art sind.

3. Vorrichtung (40) nach Anspruch 1 oder 2, wobei jede der analogen passiven Komponente (62) und der digitalen passiven Komponente ein Widerstand ist.

4. Vorrichtung (40) nach einem der Ansprüche 1 bis 3, wobei:
- wenn das Eingangssignal (Vc) für eine Spannung repräsentativ ist und das Steuersignal (Is) für einen Strom repräsentativ ist, die zweite charakteristische Impedanz (r) größer oder gleich der ersten charakteristischen Impedanz (R) ist, und
- wenn das Eingangssignal (Ic) für einen Strom repräsentativ ist und das Steuersignal (Vs) für eine Spannung repräsentativ ist, die zweite charakteristische Impedanz (r) kleiner oder gleich der ersten charakteristischen Impedanz (R) ist.

5. Vorrichtung (40) nach einem der Ansprüche 1 bis 4, wobei:
- wenn das Eingangssignal (Vc) für eine Spannung repräsentativ ist und das Steuersignal (Is) für einen Strom repräsentativ ist, die Messkomponente (64) eine Spannungsmesskomponente ist und der Generator (66) ein Stromgenerator ist, wobei die analoge passive Komponente (62) parallel zum Eingang (42) und zum Ausgang (44) und parallel zum Generator (66) und zur Messkomponente (64) geschaltet ist, und
- wenn das Eingangssignal (Ic) für einen Strom repräsentativ ist und das Steuersignal (Vs) für eine Spannung repräsentativ ist, die Messkomponente (64) eine Strommesskomponente ist und der Generator (66) ein Spannungsgenerator ist, wobei die analoge passive Komponente (62) mit dem Generator (66) in Reihe und die Messkomponente (64) zwischen dem Eingang (42) und dem Ausgang (44) geschaltet ist.

6. Vorrichtung (40) nach einem der Ansprüche 1 bis 5, wobei:
- wenn das Eingangssignal (Vc) für eine Spannung repräsentativ ist und das Steuersignal (Is) für einen Strom repräsentativ ist, die Modellierung (Scr) eine Modellierung des digitalen Controllers (Sc) ist, der mit der digitalen passiven Komponente in Reihe geschaltet ist, und
- wenn das Eingangssignal (Ic) für einen Strom repräsentativ ist und das Steuersignal (Vs) für einen Spannung repräsentativ ist, die Modellierung (Scr) eine Modellierung des digitalen Controllers (Sc) ist, der mit der digitalen passiven Komponente parallel geschaltet ist.

7. Vorrichtung (40) nach einem der Ansprüche 1 bis 6, wobei die steuerbare Komponente (70) ausgelegt ist, um:
- das umgewandelte Eingangssignal (S_{E-C}) aus dem Analog-Digital-Wandler (48) in ein erstes Zwischensignal (Sᵢₙₜ₁) umzuwandeln, das von der zweiten charakteristischen Impedanz (r) abhängt und für eine Leistungswelle repräsentativ ist,
- das erste Zwischensignal (Sᵢₙₜ₁) in ein zweites Zwischensignal (Sᵢₙₜ₂) umzuwandeln, das von der zweiten charakteristischen Impedanz (r) abhängt und für eine Spannung bzw. einen Strom repräsentativ ist,
- ein drittes Zwischensignal (Sᵢₙₜ₃) in Abhängigkeit vom zweiten Zwischensignal (Sᵢₙₜ₂) und von der Modellierung (Scr) zu berechnen,
- das dritte Zwischensignal (Sᵢₙₜ₃) in ein viertes Zwischensignal (Sᵢₙₜ₄) umzuwandeln, das von der zweiten charakteristischen Impedanz (r) abhängt und für eine Leistungswelle repräsentativ ist, und
- das vierte Zwischensignal (Sᵢₙₜ₄) in das digitale Ausgangssignal (Sₛ₋ₙᵤₘ) der steuerbaren Komponente (70) in Abhängigkeit von der zweiten charakteristischen Impedanz (r) umzuwandeln, wobei das vierte Zwischensignal (Sᵢₙₜ₄) für eine Spannung bzw. einen Strom repräsentativ ist.

8. Vorrichtung (40) nach Anspruch 7, wobei die steuerbare Komponente 70 aus der Liste ausgewählt ist, die besteht aus: einem Mikroprozessor, einem Prozessor eines digitalen Signals, einem Mikrocontroller und einem programmierbaren Gate-Array.

9. Audiosystem wie z. B. ein Lautsprecher, umfassend eine Vorrichtung (40) nach einem der Ansprüche 1 bis 8.

10. Verfahren zum Erzeugen eines Steuersignals (Is; Vs) für ein elektrisches System (S) mit einer Erzeugungsvorrichtung (40) nach einem der Ansprüche 1 bis 8, wobei das Verfahren umfasst:
- das Empfangen eines Eingangssignals (Vc; Ic) aus dem elektrischen System (S) am Eingang (42) der Erzeugungsvorrichtung (40), wobei das Eingangssignal (Vc; Ic) ein analoges Signal ist, das für eine Spannung bzw. einen Strom repräsentativ ist,
- das digitale Umwandeln einer Messung des Eingangssignals (Vc; Ic), die von der Messkomponente (64) des Analogblocks (46) durchgeführt wurde, um ein umgewandeltes Eingangssignal (S_{E-C}) zu erhalten,
- das Erzeugen eines digitalen Ausgangssignals (Sₛ₋ₙᵤₘ) durch die steuerbare Komponente (70) des Digitalblocks (50),
- das analoge Umwandeln des digitalen Ausgangssignals (Sₛ₋ₙᵤₘ), um eine Steuerung des Generators (66) der elektrischen Schaltung (60) zu erhalten,
- das Erzeugen der ersten Komponente des Steuersignals (Is; Vs) durch die analoge passive Komponente (62) der elektrischen Schaltung (60),
- das Erzeugen der zweiten Komponente des Steuersignals (Is; Vs) durch den Generator (66) der elektrischen Schaltung (60) in Abhängigkeit von dem aus dem Digitalblock (50) erhaltenen Befehl, und
- das Summieren der ersten Komponente und der zweiten Komponente, die von der elektrischen Schaltung (60) erzeugt wurden, um das Steuersignal (Is; Vs) zu erhalten.

## Claims

1. A device (40) for generating a control signal (Is; Vs) for an electrical system (S), the generation device (40) comprising:
- an input (42) for an input signal (Vc; Ic) originating from the electrical system (S), the input signal (Vc; Ic) being an analog signal representative of a voltage, of a current, respectively,
- an output (44) for the control signal (Is; Vs), the control signal (Is; Vs) being an analog signal representative of a current, of a voltage, respectively, the control signal (Is; Vs) having a first component and a second component,
- an analog block (46) connected to the input (42) and to the output (44) of the generation device (40), the analog block (46) comprising an electrical circuit (60) comprising a passive analog component (62) having a first passive characteristic impedance (R), a voltage, current, respectively, a measuring component (64) and a current, voltage, respectively, generator (66),
- a digital block (50) comprising at least one digitally controllable component (70),
- an analog-digital converter (48) connected between the analog block (46) and the digital block (50), and
- a digital-analog converter (52) connected between the analog block (46) and the digital block (50),
the passive analog component (62) of the electrical circuit (60) being configured so as to generate the first component of the control signal (Is; Vs) and the generator (66) of the electrical circuit (60) being configured so as to generate the second component of the control signal (Is; Vs), the electrical circuit (60) being configured so as to sum the first and the second component that are generated in order to obtain the control signal (Is; Vs),
the analog-digital converter (48) being configured to convert, into digital, a measurement of the input signal (Vc; Ic) done by the measuring component (64) of the analog block (46) to obtain a converted input signal (S_{E-C}),
the controllable component (70) of the digital block (50) being configured to generate a digital output signal (Sₛ₋ₙᵤₘ) as a function of the converted input signal (S_{E-C}) and a model (Scr) of a digital controller (Sc) connected to a passive digital component having a second passive characteristic impedance (r), the value of the second characteristic impedance (r) being chosen as a function of the value of the first characteristic impedance (R),
the digital-analog converter (52) being configured to convert, into analog, the digital output signal (Sₛ₋ₙᵤₘ) to obtain a control of the generator (66), the second component of the control signal (Is; Vs) generated by the generator (66) being a function of the control obtained from the digital block (50).

2. The device (40) according to claim 1, wherein the passive analog component (62) and the passive digital component are of the same nature.

3. The device (40) according to claim 1 or 2, wherein each of the passive analog component (62) and the passive digital component is a resistance.

4. The device (40) according to any one of claims 1 to 3, wherein:
- when the input signal (Vc) is representative of a voltage and the control signal (Is) is representative of a current, the second characteristic impedance (r) is greater than or equal to the first characteristic impedance (R), and
- when the input signal (Ic) is representative of a current and the control signal (Vs) is representative of a voltage, the second characteristic impedance (r) is less than or equal to the first characteristic impedance (R).

5. The device (40) according to any one of claims 1 to 4, wherein:
- when the input signal (Vc) is representative of a voltage and the control signal (Is) is representative of a current, the measuring component (64) is a voltage measuring component and the generator (66) is a current generator, the passive analog component (62) being connected in parallel with the input (42) and the output (44) and in parallel with the generator (66) and the measuring component (64), and
- when the input signal (Ic) is representative of a current and the control signal (Vs) is representative of a voltage, the measuring component (64) is a current measuring component and the generator (66) is a voltage generator, the passive analog component (62) being connected in series with the generator (66) and the measuring component (64) between the input (42) and the output (44).

6. The device (40) according to any one of claims 1 to 5, wherein:
- when the input signal (Vc) is representative of a voltage and the control signal (Is) is representative of a current, the model (Scr) is a model of the digital controller (Sc) connected in series with the passive digital component, and
- when the input signal (Ic) is representative of a current and the control signal (Vs) is representative of a voltage, the model (Scr) is a model of the digital controller (Sc) connected in parallel with the passive digital component.

7. The device (40) according to any one of claims 1 to 6, wherein the controllable component (70) is configured to:
- convert the converted input signal (S_{E-C}) originating from the analog-digital converter (48) into a first intermediate signal (Sᵢₙₜ₁) representative of a power wave, as a function of the second characteristic impedance (r),
- convert the first intermediate signal (Sᵢₙₜ₁) into a second intermediate signal (Sᵢₙₜ₂) representative of a voltage, of a current, respectively, as a function of the second characteristic impedance (r),
- calculate a third intermediate signal (Sᵢₙₜ₃) as a function of the second intermediate signal (Sᵢₙₜ₂) and of the model (Scr),
- convert the third intermediate signal (Sᵢₙₜ₃) into a fourth intermediate signal (Sᵢₙₜ₄) representative of a power wave, as a function of the second characteristic impedance (r), and
- convert the fourth intermediate signal (Sᵢₙₜ₄) into the digital output signal (Sₛ₋ₙᵤₘ) of the controllable component (70) as a function of the second characteristic impedance (r), the fourth intermediate signal (Sᵢₙₜ₄) being representative of a voltage, of a current, respectively.

8. The device (40) according to claim 7, wherein the controllable component 70 is chosen from the list consisting of: a microprocessor, a digital signal processor, a microcontroller and an array of programmable gates.

9. An audio system, such as a speaker, comprising a device (40) according to any one of claims 1 to 8.

10. A method for generating a control signal (Is; Vs) for an electrical system (S) from a generation device (40) according to any one of claims 1 to 8, the method comprising:
- receiving an input signal (Vc; Ic) originating from the electrical system (S) at the input (42) of the generation device (40), the input signal (Vc; Ic) being an analog signal representative of a voltage, of a current, respectively,
- converting, into digital, a measurement of the input signal (Vc; Ic) done by the measuring component (64) of the analog block (46) to obtain a converted input signal (S_{E-C}),
- generating a digital output signal (Sₛ₋ₙᵤₘ) via the controllable component (70) of the digital block (50),
- converting, into analog, the digital output signal (Sₛ₋ₙᵤₘ) to obtain control of the generator (66) of the electrical circuit (60),
- generating the first component of the control signal (Is; Vs) via the passive analog component (62) of the electrical circuit (60),
- generating the second component of the control signal (Is; Vs) via the generator (66) of the electrical circuit (60) as a function of the control obtained from the digital block (50), and
- summing the first component and the second component generated by the electrical circuit (60) to obtain the control signal (Is; Vs).
